# EUROPÄISCHE PATENTSCHRIFT

(11) **EP 1 001 106 B1**
(45) Veröffentlichungstag und Bekanntmachung des Hinweises auf die Patenterteilung: **09.02.2005**
(21) Anmeldenummer: 99120598.0
(22) Anmeldetag: 16.10.1999
(51) Int. Cl.: E04D 3/40, E04D 3/38, E04B 1/68

(54) **Firstabdeckung eines unterlüfteten Dachs**
Ridge covering for ventilated roof
Couverture de faîte de toit ventilé

(30) Priorität: 09.11.1998 AT 185898
(43) Veröffentlichungstag der Anmeldung: 17.05.2000
(73) Patentinhaber: Dätwyler AG Schweizerische Kabel-, Gummi- und Kunststoffwerke, 6467 Schattdorf (CH); ETERNIT AG, CH-8867 Niederurnen (CH)
(72) Erfinder: Aeberli, Urs, 8800 Thalwil (CH); Hunold, Josef, 8868 Oberurnen (CH)
(74) Vertreter: Hefel, Herbert, Dipl.-Ing.

(56) Entgegenhaltungen:
- EP-A- 0 014 870
- EP-A- 0 244 349
- EP-A- 0 386 749
- WO-A-89/04408
- DE-C- 19 610 173
- FR-A- 2 690 474
- US-A- 2 230 688
- US-A- 3 912 286
- US-A- 3 940 893

## Beschreibung

Die Erfindung bezieht sich auf eine Firstabdeckung eines unterlüfteten Dachs.

Schrägdächer mit großformatigen, plattenförmigen Eindeckungen müssen aus bauphysikalischen Gründen unterlüftet werden. Im Allgemeinen werden dazu im Bereich der Traufe, tiefster Punkt des Daches, und im Bereich des Firstes, höchster Punkt des Daches, Öffnungen geschaffen, bei denen durch Windbewegungen oder aber auch durch eine sogenannte Kaminwirkung unten Luft eintreten und oben wieder austreten kann. Im folgenden werden einige bekannte Firstabdeckungen erörtert, die in Verbindung mit der Dacheindeckung die erforderliche Belüftung ermöglichen. Einschalige großflächige Dacheindeckungen werden aus statischen Gründen profiliert in Form von Wellen oder trapezförmig. Dadurch ergibt sich in Gefällerichtung eine größere Biegesteifigkeit und gleichzeitig eine Kanalisierung für das abzuleitende Wasser, die man benutzen kann, um Plattenstöße oben, d.h. am Wellenberg anzuordnen und damit außerhalb des tiefer liegenden, wasserführenden Kanals.

Bekannt sind in diesem Zusammenhang durchgehende Firsthauben. Sie werden im Gefälle den Dachflächen angepaßt in einem Abstand zur eingedeckten Fläche im Firstbereich montiert. Sie können aus dem gleichen Werkstoff wie die Dacheindeckung oder aus einem anderen stabilen und witterungsbeständigen Werkstoff bestehen. Die Platten, die die Dachhaut bilden, enden unter der Abdeckung und haben untereinander, d.h. zur Eindeckung oder Dachhaut der anderen Dachseite einen geringen Abstand von einigen Zentimetern. Insbesondere bei flach geneigten Dächern und in windanfälligen Gebieten muß die Überdeckung der Firsthaube über die Plattenenden hinaus relativ groß sein, damit kein Regenwasser und auch kein Flugschnee über die Plattenenden hinaufgelangen kann. Die Überdeckungslänge ist der Höhe der Trapezgeometrie bzw. der Plattenwellung anzupassen.

Als Firstabdeckung werden ferner geknickte Eindeckungsplatten verwendet. Solche Firstabdeckungen werden als separate Formstücke hergestellt und sind an beiden Enden der Geometrie der Dacheindeckung angepaßt. Zum First hin wird diese Geometrie in der Regel aufgehoben und in eine Ebene übergeführt, die im unmittelbaren First, entsprechend der Dachneigung abgeknickt ist. Diese Elemente können ohne Hinterlüftung direkt auf die Dacheindeckung oder je nach gewünschtem Lüftungsquerschnitt mit Abstandshaltem montiert werden. Die Herstellung solcher Formteile ist relativ aufwendig. Je nach Dachneigung müssen im Winkel angepaßte Formteile hergestellt und bei Standardprodukten auf Lager vorgehalten werden.

Des weiteren sind variable Firsteindeckungen aus mehreren Formteilen bekannt. Bei dieser bekannten Konstruktion wird im unmittelbaren Firstbereich eine Halbschale mit ihrer Öffnung nach unten montiert, die unabhängig von der Dachneigung ist. Um das Eindringen von Flugschnee oder vom Wind herangetriebenes Regenwasser zu vermeiden, werden auf beiden Seiten auf die Dachfläche Formteile montiert, die einerseits im tieferen Bereich der Dachgeometrie angepaßt werden und die andererseits mit einer nach oben gerichteten Schräge das Ende der Halbschale in einem geringen Abstand überdecken. Bei dieser Konstruktion wird der Wind abgeleitet, so daß er weder Schnee noch Regen unter die Halbschale tragen kann. Der Nachteil dieser Konstruktion ist die Verwendung von mehreren Einzelteilen, die relativ teuer herzustellen sind und die zusätzlich als Einzelteile montiert werden müssen.

Von diesem Stand der Technik geht die Erfindung aus und sie zielt darauf ab, hier eine wesentliche Verbesserung zu schaffen, und zwar sowohl was die Herstellung wie auch die Montage betrifft. Erfindungsgemäß gelingt dies durch eine Firstabdeckung mit den Merkmalen des Patentanspruchs 1.

Während alle bekannten Firstabdeckungen aus einzelnen, weitgehend biegesteifen Elementen hergestellt sind, ist bei der neuen erfindungsgemäßen Lösung ein gummielastisches Material verwendet, das in großen Längen gerollt hergestellt, gelagert, transportiert und montiert werden kann. Der Querschnitt der Profilleiste besteht im wesentlichen aus einem dachförmigen Element, das wegen seiner Elastizität so vorgespannt ist, daß es zwei nahezu senkrechte und parallel zueinander liegende Dachflächen abdecken kann, wogegen es sich geöffnet auch ganz flach geneigten Dächern anpaßt. Der untere Teil weist zwei symmetrisch ausgebildete Verformungskörper auf, die sich auf unterschiedliche Breiten zusammendrücken lassen und so in die keilförmige Fuge zwischen den Stirnseiten der Platten gedrückt werden können, jener Platten, die die Dachhaut bilden. Zu beiden Außenseiten hin ist bei diesen Verformungskörpem je eine nasenartige Abstufung ausgebildet, die unter die untersten Plattenenden der Dacheindeckung einrastet und so die Profilleiste gegen Herausziehen nach oben schützt. Der obere und der untere Teil dieser Profilleiste sind durch einen Vertikalsteg zug- und druckfest miteinander verbunden. Dieser Vertikalsteg ist vom Querschnitt her relativ steif ausgebildet, damit er bei Druck von oben, wenn die Profilleiste eingedrückt wird, nicht ausknicken kann. Er soll aber auch in Verbindung mit Unterund Oberteil einen in Längsrichtung relativ steifen Querschnitt ergeben, da die Abstufungen unten, bei rillenförmigen Platten nur in einem Punkt anliegen und im Bereich der Wellenberge, wo im wesentlichen die Verformungskraft des oberen Daches wirkt, frei sind. Der relativ steife Längsquerschnitt muß die unterschiedlich eingeleiteten Kräfte übertragen.

Aus der WO 89/04408 A1 ist weiters eine nicht gattungsgemäße Abdeckprofilleiste zum gleichzeitigen Haltern und Abdichten von Fensterverglasungen oder Füllelementen an Gebäudeaußenseiten bekannt. Die Profilleiste weist einen mit Verzahnungen versehenen Fuß auf. Mit diesen Verzahnungen wird die Profilleiste in einem Distanzhalter befestigt, der an einer Grundprofilleiste angebracht ist, welche an der Gebäudestruktur befestigt ist. Am der Verzahnung gegenüberliegenden Ende besitzt der Fuß beidseitig abstehende Dichtlippen. Die Fensterverglasungen oder Füllelemente werden zwischen diesen Dichtlippen und der Grundprofilleiste befestigt und hierbei auch abgedichtet.

Anhand der Zeichnung wird die Erfindung beschrieben, ohne sie dadurch auf das gezeigte Ausführungsbeispiel einzuschränken. Es zeigen:
- Fig. 1: den Querschnitt der Profilleiste und
- Fig. 2: die in den First eines Daches eingesetzte Profilleiste nach Fig. 1, ebenfalls im Querschnitt.

Die Profilleiste 1, die in Fig. 1 im Querschnitt dargestellt ist, besitzt einen mittleren Vertikalsteg 2, der mehrere übereinanderliegende Hohlkammern 3, 4 und 5 aufweist. An seinem oberen Rand schließen beidseitig nach unten gerichtete Flügel 6 an, die sich über die Höhe dieses Vertikalsteges 2 erstrecken. Diese Flügel 6 sind länger als die Höhe des Vertikalsteges 2, wobei sich die unteren Enden dieser Flügel 6 gegenseitig überlappen. Die Flügel 6 sind etwas gebogen, so daß die Umfangskontur der Profilleiste 1 etwa eiförmig ist. Im oberen Teil des Vertikalsteges 2 sind seitlich auskragende, mit den jeweiligen Innenseiten der Flügel 6 verbundene Stützabschnitte 7 vorgesehen.

Im unteren Abschnitt des Vertikalsteges 2 sind ferner in symmetrischer Anordnung Verformungsabschnitte 8 angeformt, diese besitzen eine äußere, im wesentlichen aufrecht verlaufende Begrenzungskante 9. Diese äußere Begrenzungskante 9 hat eine äußere nasenartige Abstufung 10, deren Auflage- oder Anlagekante nach oben frei ist. Diese Verformungsabschnitte sind hier umfangsgeschlossen ausgebildet. Ihre Höhe beträgt etwa ¼ der Höhe des Vertikalsteges 2. Diese Verformungsabschnitte 8 zeigen einen im wesentlichen rhombischen Querschnitt, wobei die vom Vertikalsteg 2 seitlich auskragenden, die Verformungsabschnitte 8 bildenden Schenkel 11, 12 in einem flachen Winkel gegenüber der Horizontalen nach oben gerichtet sind. Die Innenseiten der nach unten verlaufenden Flügel 6 liegen an den Verformungsabschnitten 8 an bzw. sind von diesen geringfügig distanziert.

Fig. 2 veranschaulicht nun den bestimmungsgemäßen Einsatz der Profilleiste in Verbindung mit einer aus gewellten Platten 13 hergestellten Dacheindeckung, wobei hier nur die die Dachhaut bildenden Platten 13 gezeigt sind, nicht aber deren Tragkonstruktion. Die Flügel 6 der zwischen die Platten 13 eingefügten Profilleiste 1 liegen auf den Oberseiten der gewellten Platten 13 auf. Die Verformungsabschnitte 8 sind etwas zusammengedrückt gegen die Mitte hin und liegen den jeweils unteren Abschnitten der Stirnseiten 14 der gewellten Platten an, wie dies hier deutlich veranschaulicht ist. Da die Platten einen wellenförmigen Querschnitt haben, liegen die Stirnseiten dieser Platten 13 auf der Abstufung 10 im wesentlichen punktförmig an.

Die obere dachförmige Ausbildung der Profilleiste leitet Regen und Schnee zu den Seiten hin ab. Da sie aus optischen Gründen, ferner aus Kosten- und Herstellungsgründen möglichst - Längsschnitt gesehen - schmal gehalten werden soll und damit keine zu großen Überdeckungen der Plattenenden vorhanden sind, ist eine Stauschwelle geschaffen, die Regenwasser oder Flugschnee davon abhält, über die Plattenenden, die inneren Stirnseiten 14 nach innen zu gelangen. Da die wasserführende Schicht immer im Bereich der Täler liegt, reicht es, hier mit einer relativ niedrigen Stauschwelle auszukommen, die das Talende stimseitig verschließt. Diese Stauschwelle wird hier durch die obere Kante des unteren Verformungskörpers gebildet, der durch die darunter liegende Abstufung genau positioniert ist, wobei diese Abstufung das Herausrutschen nach oben unter Zug verhindert.

Bei der Entlüftungsfunktion, die durch Sogwirkung von oben, infolge von über den First streichendem Wind oder durch die Kaminwirkung, Überdruck von unten ausgelöst wird, fließt die Luft von unten in Richtung Wellenberg, tritt dann in Richtung Firstprofil aus, strömt zwischen den Stirnseiten der Platten und dem Vertikalsteg der Profilleiste in Längsrichtung bis zum Wellental und kann von dort durch das Tal unter der dachförmigen Abdeckung ins Freie gelangen.

Die Lüftungsfläche wird begrenzt einmal durch den Querschnitt des Wellenberges abzüglich der Stauschwelle und andererseits durch den Abstand zwischen dem Ende der Eindeckungsplatten und dem Vertikalsteg der Profilleiste. Aus diesem Grund wird der Profilsteg relativ schlank gehalten, damit der Lüftungsquerschnitt groß ist. Die Profilleiste ist einstückig ausgebildet und aus gummielastischem Material gefertigt. Dank der elastischen Verformbarkeit des gummielastischen Materials ist die Profilleiste bei allen herkömmlichen Satteldächern verwendbar ohne Rücksicht auf deren jeweilige Dachneigung.

### Legende

### zu den Hinweisziffern:

- 1: Profilleiste
- 2: Vertikalsteg
- 3: Hohlkammer
- 4: Hohlkammer
- 5: Hohlkammer
- 6: Flügel
- 7: Stützabschnitt
- 8: Verformungsabschnitt
- 9: Begrenzungskante
- 10: Abstufung
- 11: Schenkel
- 12: Schenkel
- 13: Platte
- 14: Stirnseite

## Patentansprüche

1. Firstabdeckung eines unterlüfteten Dachs, **dadurch gekennzeichnet, daß** die Firstabdeckung von einer Profilleiste (1) aus einem gummielastischen Material gebildet ist, welche einen mittigen Vertikalsteg (2) besitzt, an dessen oberem Rand beidseitig nach unten gerichtete Flügel (6) anschließen, die sich im freien Zustand der Profilleiste (1) über die Höhe des Vertikalsteges (2) erstrecken, wobei am unteren Abschnitt des Vertikalsteges (2) in symmetrischer Anordnung Verformungsabschnitte (8) angeformt sind mit jeweils einer äußeren, im wesentlichen aufrecht verlaufenden Begrenzungskante (9), welche eine äußere nasenartige Abstufung (10) aufweist, deren Auflageoder Anlagekante im eingebauten Zustand nach oben gerichtet ist.

2. Firstabdeckung nach Anspruch 1, **dadurch gekennzeichnet, daß** die beiden am unteren Ende des Vertikalstegs (2) angeformten Verformungsabschnitte (8) jeweils umfangsgeschlossen sind.

3. Firstabdeckung nach Anspruch 1, **dadurch gekennzeichnet, daß** die Flügel (6) länger sind als die Höhe des Vertikalsteges (2).

4. Firstabdeckung nach Anspruch 1 oder 3, **dadurch gekennzeichnet, daß** sich die unteren Enden der Flügel (6) im freien Zustand der Profilleiste (1) gegenseitig überlappen.

5. Firstabdeckung nach Anspruch 1, **dadurch gekennzeichnet, daß** die Umfangskontur der Profilleiste (1) in ihrem freien Zustand etwa eiförmig ist.

6. Firstabdeckung nach Anspruch 1 oder 2, **dadurch gekennzeichnet, daß** die Höhe der Verformungsabschnitte etwa ¼ bis 1/3 der Höhe des Vertikalsteges (2) entspricht.

7. Firstabdeckung nach Anspruch 1, **dadurch gekennzeichnet, daß** der Vertikalsteg (2) als Hohlkammersteg ausgebildet ist.

8. Firstabeckung nach Anspruch 7, **dadurch gekennzeichnet, daß** die Hohlkammem (3, 4, 5) des Vertikalsteges (2) übereinanderliegend angeordnet sind.

9. Firstabdeckung nach Anspruch 1 oder 7, **dadurch gekennzeichnet, daß** im oberen Teil des Vertikalsteges (2) seitlich auskragende, mit den jeweiligen Innenseiten der Flügel (6) verbundene Stützabschnitte (7) vorgesehen sind.

10. Firsabdeckung nach Anspruch 1, **dadurch gekennzeichnet, daß** die Innenseite der nach unten gerichteten Flügel (6) im freien Zustand der Profilleiste (1) an den Verformungsabschnitten (8) anliegen.

11. Firstabdeckung nach Anspruch 1, **dadurch gekennzeichnet, daß** die Verformungs-abschnitte (8) einen im wesentlichen rhombischen Querschnitt aufweisen.

12. Firstabdeckung nach Anspruch 11, **dadurch gekennzeichnet, daß** die vom Vertikalsteg (2) seitlich auskragenden, Teile der Verformungsabschnitte (8) darstellenden Schenkel (11, 12) in einem flachen Winkel nach oben gerichtet sind.

13. Firstabdeckung nach einem der Ansprüche 1 bis 12, **dadurch gekennzeichnet, daß** sie einstückig ausgebildet ist.

14. Firstabdeckung nach einem der Ansprüche 1 bis 13, **dadurch gekennzeichnet, daß** die Firstabdeckung Stauschwellen aufweist, die sich im Bereich oberhalb der Abstufungen (10) bis zu den Oberkanten der Verformungsabschnitte (8) erstrecken.

15. Dacheindeckung eines unterlüfteten Dachs, welche eine Firstabdeckung nach einem der Ansprüche 1 bis 14 aufweist.

## Claims

1. A ridge covering of a roof ventilated below, **characterized in that** the ridge covering is formed from a profiled strip (1) of a rubber-elastic material which comprises a central vertical web (2), the upper edge of which is adjoined on both sides by wings (6) which are directed downwards and which in the free state of the profiled strip (1) extend over the height of the vertical web (2), wherein deformation portions (8) are formed integrally on the lower portion of the vertical web (2) in a symmetrical arrangement, the said deformation portions (8) having in each case a respective outer boundary edge (9) which extends substantially vertically and which has an outer nose-like stepped portion (10), the abutment portion or supporting portion of which is directed upwards in the fitted state.

2. A ridge covering according to Claim 1, **characterized in that** the two deformation portions (8) formed integrally on the lower end of the vertical web (2) are closed on their periphery in each case.

3. A ridge covering according to Claim 1, **characterized in that** the wings (6) are longer than the height of the vertical web (2).

4. A ridge covering according to Claim 1 or 3, **characterized in that** the lower ends of the wings (6) overlap each other in the free state of the profiled strip (1).

5. A ridge covering according to Claim 1, **characterized in that** the peripheral profile of the profiled strip (1) is substantially oval in its free state.

6. A ridge covering according to Claim 1 or 2, **characterized in that** the height of the deformation portions (8) corresponds to substantially 1/4 to 1/3 of the height of the vertical web (2).

7. A ridge covering according to Claim 1, **characterized in that** the vertical web (2) is constructed in the form of a web with cavities.

8. A ridge covering according to Claim 7, **characterized in that** the cavities (3, 4, 5) of the vertical web (2) are arranged one above the other.

9. A ridge covering according to Claim 1 or 7, **characterized in that** support portions (7), which project laterally and which are connected to the respective inner sides of the wings (6), are provided in the upper part of the vertical web (2).

10. A ridge covering according to Claim 1, **characterized in that** the inner sides of the wings (6) directed downwards rest against the deformation portions (8) in the free state of the profiled strip (1).

11. A ridge covering according to Claim 1, **characterized in that** the deformation portions (8) have a substantially rhomboidal cross-section.

12. A ridge covering according to Claim 11, **characterized in that** the arms (11, 12), which project laterally from the vertical web (2) and which constitute parts of the deformation portions (8), are directed upwards at a low angle.

13. A ridge covering according to one of Claims 1 to 12, **characterized in that** it is constructed in one piece.

14. A ridge covering according to one of Claims 1 to 13, **characterized in that** the ridge covering has low overfalls which extend in the region above the stepped portions (10) as far as the upper edges of the deformation portions (8).

15. A cover of a roof ventilated below, which has a ridge covering according to one of Claims 1 to 14.

## Revendications

1. Parement de faîtage d'un toit ventilé,
**caractérisé en ce que**
le parement de faîtage est formé par une baguette profilée (1) en matériau caoutchouc élastique, comportant une entretoise verticale centrale (2) dont le bord supérieur est prolongé des deux côtés par des ailes (6) orientées vers le bas qui s'étendent à l'état libre de la baguette profilée (1) sur la hauteur de l'entretoise verticale (2), des segments de forme (8) symétriques sur la partie inférieure de l'entretoise verticale (2), munis respectivement d'une arête de limitation (9) extérieure, essentiellement droite, laquelle présente un gradin (10) extérieur en forme de bec, dont l'arête d'appui ou de pose est orientée vers le haut à l'état monté.

2. Parement de faîtage selon la revendication 1,
**caractérisé en ce que**
les deux segments de forme (8) à l'extrémité inférieure de l'entretoise verticale (2) sont respectivement fermés sur leur pourtour.

3. Parement de faîtage selon la revendication 1,
**caractérisé en ce que**
les ailes (6) sont plus longues que la hauteur de l'entretoise verticale (2).

4. Parement de faîtage selon la revendication 1 ou 3,
**caractérisé en ce que**
les extrémités inférieures des ailes (6) se chevauchent mutuellement à l'état libre de la baguette profilée (1).

5. Parement de faîtage selon la revendication 1,
**caractérisé en ce que**
le contour périphérique de la baguette profilée (1) est approximativement de forme ovoïde dans son état libre.

6. Parement de faîtage selon la revendication 1 ou 2,
**caractérisé en ce que**
la hauteur des segments de forme correspond environ de 1/4 à 1/3 de la hauteur de l'entretoise verticale (2).

7. Parement de faîtage selon la revendication 1,
**caractérisé en ce que**
l'entretoise verticale (2) est une entretoise à chambres creuses.

8. Parement de faîtage selon la revendication 7,
**caractérisé en ce que**
les chambres creuses (3, 4, 5) de l'entretoise verticale (2) sont superposées.

9. Parement de faîtage selon la revendication 1 ou 7,
**caractérisé en ce que**
des segments d'appui (7) dépassant latéralement, reliées aux côtés intérieurs respectifs des ailes (6), sont prévus dans la partie supérieure de l'entretoise verticale (2).

10. Parement de faîtage selon la revendication 1,
**caractérisé en ce que**
les côtés intérieurs des ailes (6) orientées vers le bas reposent sur les segments de forme (8) à l'état libre de la baguette profilée (1).

11. Parement de faîtage selon la revendication 1,
**caractérisé en ce que**
les segments de forme (8) présentent une section essentiellement rhomboïde.

12. Parement de faîtage selon la revendication 11,
**caractérisé en ce que**
les branches (11, 12) représentant des parties de segment de forme (8) dépassant latéralement de l'entretoise verticale (2) sont orientées vers le haut à un angle aigu.

13. Parement de faîtage selon l'une quelconque des revendications 1 à 12,
**caractérisé en ce qu'**
il forme une seule pièce.

14. Parement de faîtage selon l'une quelconque des revendications 1 à 13,
**caractérisé en ce que**
le parement de faîtage comporte des nervures noyées qui s'étendent dans la zone au-dessus des gradins (10) jusqu'aux arêtes supérieures des segments de forme (8).

15. Couverture de toit d'un toit ventilé, présentant un parement de faîtage selon l'une quelconque des revendications 1 à 14.
